# EUROPÄISCHE PATENTSCHRIFT

(11) **EP 0 281 631 B1**
(45) Veröffentlichungstag und Bekanntmachung des Hinweises auf die Patenterteilung: **07.08.1991**
(21) Anmeldenummer: 87902876.9
(22) Anmeldetag: 21.04.1987
(51) Int. Cl.: F24F 3/147

(54) **ANLAGE FÜR INDIREKTE VERDUNSTUNGSKÜHLUNG DER LUFT IN EINEM OBJEKT**
INSTALLATION FOR INDIRECT EVAPORATIVE COOLING OF AIR IN AN OBJECT
APPAREIL POUR REFROIDIR L'AIR D'UN OBJET PAR EVAPORATION INDIRECTE

(30) Priorität: 22.04.1986 SU 4059507; 09.07.1986 SU 4091978; 06.03.1987 SU 4199089
(43) Veröffentlichungstag der Anmeldung: 14.09.1988
(73) Patentinhaber: ODESSKY INZHENERNO-STROITELNY INSTITUT, Odessa, 270029 (UA)
(72) Erfinder: MAISOTSENKO, Valery Stepanovich, Odessa, 270104 (SU); MAIORSKY, Artur Rudolfovich, Odessa, 270029 (SU); VIDYAEV, Nikolai Petrovich, Odessa, 270051 (SU); YAKIMENKO, Viktor Yakovlevich, Kharkov, 310082 (SU)
(74) Vertreter: Finck, Dieter, Dr.Ing.
(86) Internationale Anmeldenummer: SU8700045
(87) Internationale Veröffentlichungsnummer: WO8706682

(56) Entgegenhaltungen:
- DE-A- 3 519 694
- NL-A- 7 711 149
- SU-A- 485 283
- SU-A- 571 669
- SU-A- 765 603
- SU-A- 979 796
- SU-A- 1 086 310
- US-A- 2 725 729
- US-A- 3 090 212
- US-A- 4 090 370

## Beschreibung

Die Erfindung betrifft eine Anlage zur indirekten Verdunstungskühlung, insbesondere der Luft in einem Objekt.

Die Anlage dient zur Klimatisierung der Luft und kann in der Kühltechnik zur Schaffung eines Mikroklimas in verschiedenen Objekten und Räumen und zur Gewährleistung einer bestimmten Temperaturführung in Kühlanlagen sowie zum Kühlen verschiedener Stoffe bis auf die der Taupunkttemperatur der Außenluft naheliegenden Temperaturen eingesetzt werden.

In bekannten Anlagen zur Verdunstungskühlung von Luft strömt die Außenluft über benetzte Oberflächen, auf denen Wasser verdunstet und in die Luft übergeht. Dabei kühlt sich die Luft bis auf die Temperatur eines Naßthermometers ab und gelangt in diesem Zustand ins Objekt. Als benetzte Oberflächen verwendet man Befeuchter oder berieselte Aufsätze aus Holzspänen, Glaswolle, Metalldraht, Wellpapier oder kapillarporösem Kunststoff. In den Anlagen zur Verdunstungskühlung von Luft wird keine Kälte erzeugt, da sich der Wärmeinhalt der Luft nicht ändert. Die dem Wasser zugeführte unmittelbare Wärme gelangt mit dem Wasserdampf wieder in die Luft zurück. Aus diesem Grund haben die Anlagen zur Verdunstungskühlung von Luft durch die Befeuchtung der Luft bei deren Kühlung einen begrenzten Anwendungsbereich und können nur dort eingesetzt werden, wo der Feuchtigkeitsgehalt der Außenluft sehr gering ist. Ausserdem haben Anlagen zur Verdunstungskühlung einen geringen Kühlbereich, der durch die Temperatur des Naßthermometers der Außenluft vorgegeben ist.

Es sind ferner Anlagen zur indirekten Verdunstungskühlung der Luft bekannt. In diesen Anlagen wird die Wärme eines Hauptluftstroms durch eine Trennwand eines Wärmeaustauschers an Wasser abgeführt, das durch Verdunstung in einem Hilfsluftstrom gekühlt wird. Das Wasser, dem die Wärme bei der Verdunstung im Hilfsluftstrom entzogen wird, dient als Kältequelle. Folglich enthält die Anlage zur indirekten Verdunstungskühlung der Luft abwechselnd aufeinanderfolgend angeordnete trockene und feuchte Kanäle. Der Hauptluftstrom geht durch die trockenen Kanäle, in denen er sich ohne Änderung seines Feuchtigkeitsgehalts abkühlt und wird dann in das Objekt geleitet, während der Hilfsluftstrom in die feuchten Kanäle geleitet wird, in denen er sich mit Wasserdampf sättigt und, nachdem er die Wärme vom Hauptluftstrom aufgenommen hat, in die Atmosphäre abgeführt wird.

Bei dieser Anlage ist der Kühlbereich des Hauptluftstroms, d.h. die Temperatur des Naßthermometers der Außenluft begrenzt. Praktisch ist diese Temperatur wesentlich höher, da Verluste bei der Wärmeübertragung durch die den Hauptstrom vom Hilfsstrom trennende Wand eintreten.

Einen kleinen Kühlbereich für die Luft weist auch die aus der SU-A-979796 bekannte Anlage auf, mit der die in das Objekt geleitete Luft ohne Änderung des Feuchtigkeitsgehalts bis auf die Taupunkttemperatur der Außenluft abgekühlt werden kann, die erheblich niedriger liegt als die Temperatur des Naßthermometers der Außenluft. Diese Anlage zur indirekten Verdunstungskühlung der Luft hat miteinander abwechselnde trockene und feuchte Kanäle. Die Außenluft, also der Gesamtluftstrom, wird in die trockenen Kanäle geleitet. Beim Austritt aus diesen Kanälen teilt sich der Strom in zwei Ströme, einen Hauptstrom und einen Hilfsstrom. Der Hauptstrom wird in das zu kühlende Objekt geleitet und der Hilfsstrom dem Gesamtstrom entgegengerichtet in die feuchten Kanäle. Dabei nimmt der Hilfsstrom feuchtigkeit auf und erwärmt sich, indem er Wärme vom Hauptstrom in sich aufnimmt, und wird dann in die Atmosphäre abgeführt. In der Anlage treten erhebliche aerodynamische Verluste auf, die durch die Umlenkung des Hilfsstroms um 180° hervorgerufen werden. Außerdem kann mit dieser Anlage die Luft des Objekts nur durch die Zufuhr von Außenluft gekühlt werden. Das führt wiederum zur Verunreinigung der Luft des Objekts und zu einem Mehrverbrauch an Energie.

Die SU-A-571669 beschreibt ferner eine Anlage zur indirekten Verdunstungskühlung von Luft in einem Objekt, die ein Gehäuse mit einer Verdunstungswanne aufweist. In dem Gehäuse sind Wärmeaustauschflächen in Form länglicher Platten angebracht. Jede dieser Platten hat auf einer Seite auf der einen Hälfte eine kapillarporöse und auf der anderen Hälfte eine feuchtigkeitsundurchlässige Materialschicht, während sie auf der anderen Seite auf der einen Hälfte eine feuchtigkeitsundurchlässige und auf der anderen Hälfte eine kapillarporöse Materialschicht aufweist. Diese Platten bilden Kanäle, von denen jeder einen trockenen und einen feuchten Abschnitt hat, die miteinander gekoppelt und schachbrettartig zu den Abschnitten des benachbarten Kanals angeordnet sind. Dabei haben die trockenen Abschnitte auf jeder Stirnseite des Gehäuses mit Gebläsen verbundene Einlaßstutzen und mit dem Objekt verbundene Auslaßstutzen. Die feuchten Abschnitte sind auf jeder Stirnseite des Gehäuses gedrosselt und mit der Atmosphäre verbunden.

Die Außenluft wird als Gesamtstrom mit Hilfe von Gebläsen aus der Atmosphäre von den gegenüberliegenden Stirnseiten des Gehäuses in die trockenen Abschnitte der Kanäle geführt. Hier kühlt sich die Luft ohne Änderung ihres Feuchtigkeitsgehalts bis auf die Taupunkttemperatur der Aussenluft ab. Beim Austritt aus den trockenen Abschnitten teilt sich der abgekühlte Luftstrom in zwei Teile. Ein Teil gelangt, ohne seine Richtung zu ändern, in die feuchten Abschnitte der Kanäle. Der andere Teil wird durch seinen Austrittsstutzen in das Objekt geleitet. In den feuchten Abschnitten nimmt dieser Teil des Luftstroms Feuchtigkeit auf und erwärmt sich durch die Wärmeentnahme aus dem Gesamtluftstrom, der durch den benachbarten trockenen Abschnitt strömt und wird in diesem Zustand in die Atmosphäre abgeführt.

Bei dieser Anlage sind die aerodynamischen Verluste geringer, da der Luftstrom nicht umgelenkt wird. Da die Luft im Objekt nur durch die Zufuhr von Außenluft gekühlt werden und die Kühlung der Luft im Objekt nicht durch Rückumlauf der Luft vorgenommen werden kann, wird die Luft im Objekt durch die Außenluft verunreinigt. Da die Temperatur der Außenluft in den Sommermonaten immer höher ist ale die Temperatur der abgekühlten Luft im Objekt, führt die Kühlung der Luft des Objekts durch die Zufuhr von Außenluft im Vergleich zur Kühlung durch Rückumlauf zu einem Mehrverbrauch an Energie und auch zu einer Vergrösserung der benötigten Wärmeaustauschflächen. Mit der bekannten Anlage kann ferner nur Luft gekühlt werden. Andere Stoffe, wie feste, flüssige oder gasförmige Stoffe, können mit der Anlage nicht gekühlt werden.

Der Erfindung liegt die Aufgabe zugrunde, eine Anlage zur indirekten Verdunstungskühlung, insbesondere der Luft in einem Objekt, zu schaffen, mit der die Kühlung der Luft im Objekt durch Senkung des Energieverbrauchs gesteigert die Verunreinigung der Luft im Objekt verringert und beliebige Kühlbedingungen für die Luft im Objekt geschaffen werden können.

Diese Aufgabe wird erfindungsgemäß durch eine Anlage zur indirekten Verdunstungskühlung, insbesondere der Luft in einem Objekt, mit einem Gehäuse, in welchem vertikal und parallel zueinander im Abstand zur Bildung von benachbarten ersten und zweiten Kanälen langgestreckte Platten angeordnet sind, die Wärmeaustauschflächen bilden, wobei die ersten Kanäle jeweils einen trockenen Abschnitt und einen damit verbundenen feuchten Abschnitt aufweisen, die zweiten Kanäle Jeweils einen dem trockenen Abschnitt der ersten Kanäle gegenüberliegenden feuchten Abschnitt und einen davon durch eine Trennwand abgetrennten, dem feuchten Abschnitt der ersten Kanäle gegenüberliegenden trockenen Abschnitt aufweisen, jeder feuchte Abschnitt der Kanäle über seine Platten mit einer Verdunstungswanne zur Zuführung eines Befeuchtungsmittels sowie mit der Atmosphäre in Verbindung steht, jeder trockene Abschnitt der Kanäle einen Austrittsstutzen aufweist, der mit dem Objekt verbunden ist, jeder trockene Abschnitt der ersten Kanäle über ein Gebläse und einen Eintrittsstutzen mit der Atmosphäre und in der Nähe seines dem Eintrittsstutzen gegenüberliegenden Endes durch eine Öffnung in der Platte mit dem entsprechenden feuchten Abschnitt der zweiten Kanäle angrenzend an deren Trennwand verbunden ist, und jeder trockene Abschnitt der zweiten Kanäle über ein Gebläse und einen Eintrittsstutzen mit dem Objekt verbunden ist, gelöst.

Da die trockenen und feuchten Abschnitte benachbarter erster und zweiter Kanäle an einer der Stirnseiten des Gehäuses miteinander verbunden sind und dabei jeder benachbarte feuchte Abschnitt an der Stelle der Verbindung mit dem ihm zugeordneten trockenen Abschnitt mit einer Trennwand versehen ist, kann der gesamte Strom der abgekühlten Außenluft am Austritt aus dem trockenen Abschnitt in zwei Teile geteilt werden. Den einen Teil des Luftstroms leitet man, ohne die Richtung zu ändern, in den feuchten Abschnitt des ersten Kanals und den anderen Teil in den feuchten Abschnitt des zweiten Kanals. Dabei kühlt gerade dieser letzte Teil den durch den benachbarten trockenen Abschnitt gehenden Strom der Außenluft bei konstantem Feuchtigkeitsgehalt in dem Kühlbereich bis auf die Taupunkttemperatur der Außenluft ab. Der restliche Teil des Luftstroms, der durch den feuchten Abschnitt seines Kanals strömt, besitzt die Fähigkeit zum Kühlen. Um diese Fähigkeit maximal auszunutzen, ist der Eintrittsstutzen der trockenen Abschnitte der gegenüberliegenden Stirnseite des Gehäuses mit dem Objekt verbunden ist. Das ermöglicht es, in diese trockenen Abschnitte einen Luftstrom aus dem Objekt zu leiten, der hier ohne Änderung seines Feuchtigkeitsgehalts bis auf die Taupunkttemperatur der Außenluft abgekühlt wird. Diese Kühlung geschieht durch die Wärmeentnahme durch den Teil des Luftstroms, der durch den benachbarten feuchten Abschnitt geht, dabei Feuchtigkeit aufnimmt und sich erwärmt und dann in die Atmosphäre abgeführt wird.

Auf diese Weise ermöglicht die erfindungsgemäße Anlage eine Kühlung der Umlaufluft eines Objekts in dem Kühlbereich bis auf die Taupunkttemperatur der Außenluft. Das erhöht die Wirksamkeit der Kühlung, da bei Kühlung der Luft durch Rückumlauf im Vergleich zur Kühlung durch Luftzufuhr von außen der Energieverbrauch sinkt, die erforderliche Größe der Wärmeaustauschfläche der Anlage kleiner wird und die Luft des Objekts nicht durch von außen zugeführte Luft verunreinigt wird. Außerdem können neben Luft auch andere Stoffe gekühlt werden.

Wenn der trockene und der feuchte Abschnitt des ersten Kanals durch einen Luftkanal verbunden sind, kann die Anlage in zwei Blöcke unterteilt werden, von denen der eine außerhalb des Objekts und der andere in dessen Innerem aufgestellt werden kann. Dadurch werden der von den Luftgebläsen erzeugte Lärm im Objekt und die bemessungen des im Innern des Objekts untergebrachten Blocks der Anlage wesentlich verringert.

Um die Möglichkeit der Kühlung der Luft eines Objekts unter beliebigen Kühlbedingungen, nämlich durch Luftzufuhr von außen, durch Rückumlauf oder durch kombinierte Kühlung verwirklichen zu können, werden die Austrittsstutzen der trockenen Abschnitte der Kanäle mit Steuerschiebern versehen. Durch Öffnen und Schließen dieser Schieber kann man das Verhältnis der Ströme der Außenluft oder der rückumlaufenden abgekühlten, in das Objekt geleiteten Luft regulieren. Durch vollständiges Schließen eines der Schieber kann die Luft im Objekt entweder nur durch Rückumlauf der Luft oder nur durch Zufuhr von Außenluft gekühlt werden.

Die durch die Öffnungen mit den trockenen Abschnitten der ersten Kanäle verbundenen feuchten Abschnitte der zweiten Kanäle können mit der Atmosphäre über Austrittsstutzen in Verbindung stehen, denen Steuerschieber zugeordnet sind.

Das ermöglicht ein wirksames Kühlen der Luft im Objekt im Winter oder auch beliebiger anderer Stoffe, z.B. von Lebensmitteln in einer Kühlanlage, wobei dafür die natürliche Kälte der Außenluft benutzt wird, sodaß elektrische Kühlaggregate abgeschaltet werden können.

Die Anlage kann auch beliebige flüssige Stoffe und auch feste dispergierte Stoffe bis zur Temperatur des Taupunkts der Außenluft abkühlen. Dabei werden die flüssigen oder gasförmigen Stoffe durch die trockenen Abschnitte der benachbarten Kanäle geleitet, die festen Stoffe dabei im dispergierten Zustand oder in einer quasiflüssigen Schicht.

Anhand von Zeichnungen werden Ausführungsbeispiele der Erfindung näher erläutert. Es zeigt:

- Fig. 1: schematisch eine Anlage zur indirekten Verdunstungskühlung der Luft in einem Objekt in einer Seitenansicht,
- Fig. 2: die Anlage von Fig. 1 in der Draufsicht und
- Fig. 3: schematisch eine Modifizierung der Anlage in der Draufsicht.

Die in Fig. 1 und 2 gezeigte Anlage zur indirekten Verdunstungskühlung der Luft in einem Objekt besteht aus einem Gehäuse 1, in dem eine Verdunstungswanne 2 für Wasser angeordnet ist. Im Gehäuse 1 befinden sich Wärmeaustauschflächen in Form länglicher Platten 3. Die Platten 3 können aus beliebigem Material hergestellt werden, vorzugsweise aus einem feuchtigkeitsundurchlässigen oder aus einem kapillarporösen Material. Es kann auch jede Seite einer einzelnen Platte 3 teilweise mit einem kapillarporösen und teilweise mit einem feuchtigkeitsundurchlässigen Material derart bedeckt sein, daß, wenn eine Seite der Platte 3 auf einem Teil der Oberfläche mit einem kapillarporösen Material bedeckt ist, die andere Seite auf dem gleichen Teil der Platte 3 mit einem feuchtigkeitsundurchlässigen Stoff bedeckt ist und umgekehrt. Eine Reihe von Platten 3 bildet senkrechte benachbarte erste und zweite Kanäle, von denen jeder auf einer Stirnseite des Ghäuses 1 einen trockenen Abschnitt 4 und einen feuchten Abschnitt 5a und entsprechend auf der anderen Stirnseite des Gehäuses 4 einen trokkenen Abschnitt 4a und einen feuchten Abschnitt 5 aufweist. Der trockene Abschnitt 4 und der feuchte Abschnitt 5a eines jeden ersten Kanals sind miteinander verbunden. Die trockenen Abschnitte 4 und 4a und die feuchten Abschnitte 5 und 5a sind zu den Abschnitten des benachbarten Kanals schachbrettartig versetzt angeordnet. Dabei haben die trockenen Abschnitte 4 und 4a jeweils Eintrittsstutzen 6 und 7, die mit Gebläsen 8 und 9 verbunden sind, und mit dem Objekt verbundene Austrittsstutzen 10 und 11. Die feuchten Abschnitte 5 und 5a stehen mit der Atmosphäre in Verbindung. Die trockenen Abschnitte 4 und die feuchten Abschnitte 5 benachbarter Kanäle sind auf einer der Stirnseiten des Gehäuses 1 miteinander durch eine Öffnung 12 verbunden, die in der länglichen Platte 3 in der Nähe des Endes des trokkenen Abschnitts 4 ausgeführt ist. Jeder feuchte Abschnitt 5 eines jeden zweiten Kanals ist an der Stelle der Verbindungen mit dem zugehörigen trockenen Abschnitt 4a durch eine Trennwand 13 von ihm abgetrennt. Der Eintrittsstutzen 7 des trockenen Abschnitts 4a des zweiten Kanals ist über das Gebläse 9 mit dem Objekt verbunden. Die mit den trockenen Abschnitten 4 der ersten Kanäle durch Öffnungen 12 verbundenen feuchten Abschnitte 5 der zweiten Kanäle sind mit einem mit einem Steuerschieber 18 ausgerüsteten Austrittsstutzen 17 versehen. Die Austrittsstutzen 10 und 11 der trockenen Abschnitte 4 und 4a sind mit Steuerschiebern 14 und 15 versehen.

Bei der in Fig. 3 gezeigten Modifizierung sind der trockene Abschnitt 4 und der feuchte Abschnitt 5a des ersten Kanals miteinander durch einen Luftkanal 16 verbunden.

In Fig. 1 und 2 sind nur zwei benachbarte Kanäle abgebildet, ihre Anzahl kann jedoch beliebig gewählt werden.

Für den Betrieb der Anlage zum Kühlen der Luft in einem Objekt mit vollständiger Umwälzung der Objektluft, wie dies in der Sommerperiode der Fall ist, sind der Steuerschieber 18 geöffnet und der Steuerschieber 14 geschlossen. Der Aussenluftstrom 19 wird aus der Atmosphäre mit Hilfe des Gebläses 8 durch den Eintrittsstutzen 6 in die trockenen Abschnitte 4 geleitet, und darin bis auf die Taupunkttemperatur der Außenluft ohne Änderung seines Feuchtigkeitsgehalts abgekühlt. Beim Austritt aus den trockenen Abschnitten 4 wird der Außenluftstrom 19 geteilt. Ein Teil 20 gelangt durch die Öffnungen 12 in die benachbarten feuchten Abschnitte 5, während der andere Teil 21 geradeaus in Richtung des Außenluftstroms 19 in die feuchten Abschnitte 5a geleitet wird. Beim Durchgang durch die trockenen Abschnitte 4 gibt der Außenluftstrom 19 seine Wärme durch die Platten 3 an den Teil 20 ab, der durch die benachbarten feuchten Abschnitte 5 in entgegengesetzter Richtung strömt. Hier erwärmt sich der Teil 20 des Außenluftstroms 19 bis auf eine der Temperatur des zugeführten Außenluftstroms 19 naheliegende Temperatur. Außerdem nimmt er durch Verdunstung von Feuchtigkeit von der benetzten Oberfläche der feuchten Abschnitte 5 Feuchtigkeit bis zu einer relativen Feuchtigkeit von annähernd 100% auf. In diesem Zustand wird der Teil 20 des feuchten Luftstroms durch den Austrittsstutzen 17 in die Atmosphäre abgeführt.

Durch das Gebläse 9 wird aus dem Objekt ein Luftstrom 22 durch den Eintrittsstutzen 7 in die trockenen Abschnitte 4a geleitet, die sich mit den feuchten Abschnitten 5a, zu denen der Teil 21 des vorgekühlten Außenluftstroms 19 im Gegenstrom geleitet wird, nacheinander abwechseln. Hier findet ein Wärmeentzug in Richtung von dem Luftstrom 22 der gewälzten Objektluft durch die Platten 3 zu dem Teil 21 des vorgekühlten Außenluftstroms 19 statt. Der beil 21 erwärmt sich dabei und nimmt Feuchtigkeit durch Verdunstung von der benetzten Oberfläche der feuchten Abschnitte 5a bis zu einer relativen Feuchtigkeit von annähernd 100% auf und wird in diesem Zustand in die Atmoephäre abgeführt. Der vom Objekt kommende Luftstrom 22 geht durch die trockenen Abschnitte 4a hindurch und kühlt sich bis auf die Temperatur des Taupunkts der Außenluft ohne Änderung seines Feuchtigkeitsgehalts ab und gelangt in diesem Zustand durch den Austrittsstutzen 11 in das Objekt zurück. Auf diese Weise wird die Umwälzkühlung der Luft im Objekt vorgenommen.

Wenn aufgrund spezieller technologischer oder sanitärer und hygienischer Anforderungen die Luft im Objekt nicht allein durch Umwälzung, sondern teilweise oder vollständig durch Zufuhr von Außenluft in das Objekt gekühlt werden soll, wird der Austrittsstutzen 10 des trockenen Abschnitts 4 durch den Steuerschieber 14 vollständig oder teilweise geöffnet. Gleichzeitig wird der Austrittsstutzen 11 der trockenen Abschnitte 4a durch den zugehörigen Steuerschieber 15 vollständig oder teilweise geschlossen. Dabei gelangt ein bestimmter Teil 23 der gekühlten Außenluft 19 durch den Austrittsstutzen 10 unmittelbar in das Objekt.

Für den Betrieb der Anlage in der Winterperiode wird der Steuerschieber 18 geschlossen (Fig. 1 und Fig. 2). Der kalte Außenluftstrom 19 wird mit Hilfe des Gebläses 8 durch den Eintrittsstutzen 6 zuerst in den trockenen Abschnitt 4 und dann in den feuchten Abschnitt 5a der ersten Kanäle geleitet, von wo er in die Atmosphäre abgeführt wird. Gleichzeitig wird mit Hilfe des Gebläses 9 durch den Eintrittsstutzen 7 der Luftstrom 22 aus dem Objekt in den trockenen Abschnitt 4a entgegen dem kalten Außenluftstrom 19 geleitet. Im trockenen Abschnitt 4a wird der Luftstrom 22 aus dem Objekt durch Oberflächenwärmeaustausch mit der durch den feuchten Abschnitt 5a fließenden kalten Außenluft gekühlt. Danach wird der so abgekühlte Luftstrom 22 der umgewälzten Objektluft durch den Austrittsstutzen 11 zurück ins Objekt geleitet. Wenn man die Platten 3 des feuchten Abschnitts 5a mit Wasser benetzt, bildet die Temperatur des Naßthermometers der Außenluft die Kühlgrenze für die umgewälzte Objektluft im trockenen Abschnitt 4a. Wenn die Temperatur der Außenluft unter 0°C liegt, bildet sich Eis auf den mit Wasser benetzten Platten 3, was zu einer Kältespeicherung beiträgt, die zum Kühlen des aus dem Objekt kommenden Luftstroms 22 verbraucht wird, der durch den trockenen Abschnitt 4a hindurchgeht. Wenn die Platten 3 nicht mit Wasser benetzt sind, bildet die Temperatur der Außenluft die Kühlgrenze für die Objektluft. Die im trockenen Abschnitt 4a abgekühlte Luft kann nicht nur zur Kühlung der Objektluft, sondern auch zum Kühlen von in dem Objekt gelagerten Lebensmitteln verwendet werden. Dadurch können in den Wintermonaten elektrische Kühlanlagen abgeschaltet werden.

## Patentansprüche

1. Anlage zur indirekten Verdunstungskühlung, insbesondere der Luft in einem Objekt
― mit einem Gehäuse (1), in welchem vertikal und parallel zueinander im Abstand zur Bildung von benachbarten ersten und zweiten Kanälen langgestreckte Platten (3) angeordnet sind, die Wärmeaustauschflächen bilden, wobei
― die ersten Kanäle jeweils einen trockenen Abschnitt (4) und einen damit verbundenen feuchten Abschnitt (5a) aufweisen,
― die zweiten Kanäle jeweils einen dem trockenen Abschnitt (4) der ersten Kanäle gegenüberliegenden feuchten Abschnitt (5) und einen davon durch einen Trennwand (13) abgetrennten, dem feuchten Abschnitt (5) der ersten Kanäle gegenüberliegenden trockenen Abschnitt (4a) aufweisen,
― jeder feuchte Abschnitt (5, 5a) der Kanäle über seine Platten (3) mit einer Verdunstungswanne (2) zur Zuführung eines Befeuchtungsmittels sowie mit der Atmosphäre in Verbindung steht,
― jeder trockene Abschnitt (4, 4a) der Kanäle einen Austrittsstutzen (10, 11) aufweist, der mit dem Objekt verbunden ist,
― jeder trockene Abschnitt (4) der ersten Kanäle über ein Gebläse (8) und einen Eintrittstutzen (6) mit der Atmosphäre und in der Nähe seines dem Eintrittsstutzen (6) gegenüberliegenden Endes durch eine Öffnung (12) in der Platte (3) mit dem entsprechenden feuchten Asbschnitt (5) der zweiten Kanäle angrenzend an deren Trennwand (13) verbunden ist, und
― jeder trockene Abschnitt (4a) der zweiten Kanäle über ein Gebläse (9) und einen Eintrittsstutzen (7) mit dem Objekt verbunden ist.

2. Anlage nach Anspruch 1, dadurch **gekennzeichnet,** daß die Austrittsstutzen (10, 11) der trockenen Abschnitte (4, 4a) der Kanäle jeweils mit einem Steuerschieber (14, 15) versehen sind.

3. Anlage nach Anspruch 1 oder 2, dadurch **gekennzeichnet**, daß der trockene Abschnitt (4) und der feuchte Abschnitt (5a) der ersten Kanäle durch einen Luftkanal (16) verbunden sind.

4. Anlage nach einem der vorhergehenden Ansprüche, dadurch **gekennzeichnet**, daß der durch die Öffnung (12) mit dem trockenen Abschnitt (4) der ersten Kanäle verbundene feuchte Abschnitt (5) der zweiten Kanäle mit der Atmosphäre über einen Austrittsstutzen (17) in Verbindung steht, dem ein Steuerschieber (18) zugeordnet ist.

## Claims

1. Installation for the indirect evaporative cooling, in particular of the air in a building
― having a housing (1) in which elongated plates (3) which form heat exchange surfaces are disposed vertically and parallel to one another at a distance to form adjacent first and second channels,
― the first channels having, in all cases, a dry section (4) and a moist section (5a) connected thereto,
― the second channels having, in all cases, a moist section (5) situated opposite the dry section (4) of the first channels and a dry section (4a) separated therefrom by a partition (13) and situated opposite the moist section (5) of the first channels,
― each moist section (5, 5a) of the channels being in communication, via its plates (3), with an evaporating trough (2) for supplying a moistening agent and also with the atmosphere,
― each dry section (4, 4a) of the channels having an outlet port (10, 11) which is connected to the building,
― each dry section (4) of the first channels being connected via an impeller (8) and an inlet port (6) to the atmosphere and, through an opening (12) in the plate (3) in the vicinity of its end situated opposite the inlet port (6), to the corresponding moist section (5) of the second channels adjacent to their partition (13), and
― each dry section (4a) of the second channels being connected via an impeller (9) and an inlet port (7) to the building.

2. Installation according to Claim 1, characterised in that the outlet ports (10, 11) of the dry sections (4, 4a) of the channels are provided, in all cases, with a control valve (14, 15).

3. Installation according to Claim 1 or 2, characterised in that the dry section (4) and the moist section (5a) of the first channels are connected by an air channel (16).

4. Installation according to any of the preceding claims, characterised in that the moist section (5), connected to the dry section (4) of the first channels by the opening (12), of the second channels is in communication with the atmosphere via an outlet port (17) to which a control valve (18) is assigned.

## Revendications

1. Installation pour le refroidissement indirect, par évaporation, en particulier de l'air dans un objet
― avec une enceinte (1) dans laquelle sont disposées, verticalement et parallèlement entre elles en étant espacées, des plaques allongées (3) pour la formation de premiers et de seconds canaux voisins qui constituent des surfaces d'échange de chaleur,
― les premiers canaux comportant respectivement une portion sèche (4) et une portion humide (5a) reliée à celle-ci,
― les seconds canaux comportant respectivement une portion humide (5) opposée à la portion sèche (4) des premiers canaux et une portion sèche (4a) qui en est séparée par une cloison (13) et opposée à la portion humide (5) des premiers canaux,
― chaque portion humide (5, 5a) des canaux étant en communication, par l'intermédiaire de ses plaques (3), avec une cuve d'évaporation (2) pour l'amenée d'un agent d'humectation ainsi qu'avec l'atmosphère,
― chaque portion sèche (4, 4a) des canaux comportant une tubulure de sortie (10, 11) qui est reliée à l'objet,
― chaque portion sèche (4) des premiers canaux étant reliée à l'atmosphère par l'intermédiaire d'un ventilateur (8) et d'une tubulure d'entrée (6) et, à proximité de son extrémité opposée à la tubulure d'entrée (6), à travers un orifice (12) dans la plaque (3), avec la portion humide correspondante (5) des seconds canaux, adjacente à leur cloison (13), et
― chaque portion sèche (4a) des seconds canaux étant reliée à l'objet par l'intermédiaire d'un ventilateur (9) et d'une tubulure d'entrée (7).

2. Installation selon la revendication 1, caractérisée en ce que les tubulures de sortie (10, 11) des portions sèches (4, 4a) des canaux sont pourvues respectivement d'une vanne de commande (14, 15).

3. Installation selon la revendication 1 ou 2, caractérisée en ce que la portion sèche (4) et la portion humide (5a) des premiers canaux sont reliées par un canal d'air (16).

4. Installation selon l'une des revendications précédentes, caractérisée en ce que la portion humide (5) des seconds canaux, reliée à travers l'orifice (12) à la portion sèche (4) des premiers canaux, est en communication avec l'atmosphère par l'intermédiaire d'une tubulure de sortie (17), à laquelle est associée une vanne de commande (18).
